# EUROPÄISCHE PATENTSCHRIFT

(11) **EP 1 140 499 B1**
(45) Veröffentlichungstag und Bekanntmachung des Hinweises auf die Patenterteilung: **03.07.2002**
(21) Anmeldenummer: 99967904.6
(22) Anmeldetag: 23.12.1999
(51) Int. Cl.: B41F 7/12

(54) **ROLLENROTATIONSDRUCKMASCHINE**
WEB-FED ROTARY PRESS
ROTATIVE A BOBINES

(30) Priorität: 30.12.1998 DE 19860537
(43) Veröffentlichungstag der Anmeldung: 10.10.2001
(73) Patentinhaber: Koenig & Bauer Aktiengesellschaft, 97080 Würzburg (DE)
(72) Erfinder: HILLEBRAND, Bernd, Anton, D-97493 Bergrheinfeld (DE)
(86) Internationale Anmeldenummer: DE9904089
(87) Internationale Veröffentlichungsnummer: WO0040411

(56) Entgegenhaltungen:
- EP-A- 0 687 559
- DE-A- 3 712 703
- DE-A- 19 624 395
- US-A- 5 282 417

## Beschreibung

Die Erfindung betrifft eine Rollenrotationsdruckmaschine gemäß dem Oberbegriff des Anspruches 1.

Druckeinheiten für Mehrfarben-Reihen-Rotationsdruckmaschinen bestehen jeweils aus zwei sog. "stehenden Druckwerken" für gleichzeitigen Schön- und Widerdruck, wobei die Formund Gummizylinder vertikal angeordnet sind. Die Gummizylinder arbeiten gegeneinander (Gummituch gegen Gummituch) bzw. gemeinsam gegen die zwischen ihnen hindurchlaufende Papierbahn. In Papierbahn-Laufrichtung gesehen, sind eine Mehrzahl von Druckeinheiten angeordnet.

Die DE 196 24 395 A1 zeigt eine Rollenrotationsdruckmaschine mit horizontalem Bahnverlauf, bei der die Druckeinheiten ohne Arbeitszwischenraum aneinandergereiht angeordnet sind.

Die WO 95/24312 beschreibt eine Rollenrotationsdruckmaschine in Turmbauweise, bei der die Druckeinheiten in einzelne Teile auseinanderfahrbar sind.

Die DE 37 12 703 A1 offenbart eine Bogenrotationsdruckmaschine, bei der Module mit Formund Übertragungszylindern bezüglich Gegendruckzylinder verfahrbar sind.

Der Erfindung liegt die Aufgabe zugrunde, eine Rollenrotationsdruckmaschine zu schaffen.

Die Aufgabe wird erfindungsgemäß durch die Merkmale des Anspruches 1 gelöst. ,

Die mit der Erfindung erzielbaren Vorteile bestehen insbesondere darin, daß infolge eines verkürzten Abstandes zwischen den benachbarten, verschiebbaren Druckeinheiten eine raumsparende Anordnung von Druckeinheiten geschaffen wurde. Infolge des genannten verkürzten Abstandes wird der Fan-Out-Effect verringert. Im Wartungsfalle sind die Druckeinheiten jeweils nach Verfahren oder Verschieben der Seitengestelle beidseitig zugängig. Durch einen Einzelantrieb jeder Formzylinderund Gummizylindereinheit kann die Laufrichtung der Papierbahn jederzeit geändert werden.

Ein Ausführungsbeispiel der Erfindung ist in der Zeichnung dargestellt und wird im folgenden näher beschrieben.

Die einzige Zeichnung zeigt mehrere hintereinander angeordnete Druckeinheiten in jeweils zwei übereinander befindlichen Ebenen in einer schematischen Darstellung.

In einem Rahmen 01; 02 sind bekannte Druckeinheiten 03; 04; 05; 06 in "stehender" Bauweise in einer ersten Ebene A jeweils hintereinander, d. h. in Reihe angeordnet.

Jede der Druckeinheiten 03 bis 06 besteht aus zwei in einer vertikalen Ebene übereinander angeordneten und voneinander beabstandeten Formzylindern 08; 09, denen jeweils ein exzentrisch gelagerter Übertragungszylinder, z. B. Gummizylinder 11; 12 zugeordnet ist. Die Gummizylinder 11; 12 sind gegeneinander bzw. an einer gemeinsamen Papierbahn anstellbar, so daß ein 1/1-Druck jeweils innerhalb einer Druckeinheit 03 bis 06 hergestellt werden kann. Dabei verläuft die Bahn annähernd horizontal. Eine Drehachse des ersten Formzylinders 08 verläuft oberhalb einer Drehachse des zugeordneten Übertragungszylinders 11 und eine Drehachse des zweiten Formzylinders 09 unterhalb einer Drehachse des zugeordneten Übertragungszylinders 12 innerhalb einer Druckeinheit 03 bis 06. Jedem Formzylinder 08; 09 ist jeweils ein Farbwerk, z. B. Kurzfarbwerk 13; 14 zugeordnet. Es ist im Bedarfsfalle auch möglich, jedem Formzylinder 08; 09 ein nicht dargestelltes bekanntes Feuchtwerk zuzuordnen.

Jede Formzylinder- und Gummizylindereinheit 08; 11 bzw. 09; 12 ist z. B. paarweise formschlüssig gekoppelt und jeweils mit einem nicht dargestellten Antrieb verbunden. Dieser Antrieb kann z. B. aus einem drehzahlgeregelten und/oder lagegeregelten Elektro-Antriebsmotor bestehen. Dadurch kann die Drehrichtung der Zylinder 08; 09; 11; 12 und somit die Laufrichtung der Papierbahn umgekehrt werden.

Es ist aber auch möglich, jedem Zylinder 08; 09; 11; 12 einzeln einen Elektro-Antriebsmotor zuzuordnen.

Somit kann eine Papierbahn jeweils von links nach rechts oder umgekehrt zwischen den Zylindern 11; 12 befördert werden.

Jede Druckeinheit 03 bis 06 ist in einem Seitengestell 16 angeordnet, wobei jedes Seitengestell 16 in horizontaler Richtung verschiebbar, z. B. mittels im Rahmen 01; 02 laufender Rollen 17 verfahrbar und arretierbar angeordnet ist. Es ist natürlich auch möglich, das Seitengestell 16 einer oder mehrerer Druckeinheiten 03 bis 06 fest anzuordnen. Das Seitengestell 16 der Druckeinheit 06 befindet sich in einem Bedienabstand c, z. B. von 600 bis 800 mm vom Seitengestell 16 der Druckeinheit 05 in einer Ruhe- oder Warteposition. Da die Druckeinheiten 03 bis 06 in gleicher Weise ausgeführt sind, wurden für die Zylinder und Kurzfarbwerke jeweils gleiche Bezugszeichen verwendet.

Nach einer weiteren Ausführungsvariante sind in einer über der ersten Ebene A befindlichen zweiten Ebene B in einem Rahmen 02; 18 weitere, z. B. vier Druckeinheiten 20; 21; 22; 23 in "stehender" Bauweise angeordnet. Die Druckeinheiten 20 bis 23 sind ebenfalls auf Rollen 17 verfahrbar und arretierbar angeordnet.

Die Druckeinheiten 20 bis 23 sind ebenfalls wie die Druckeinheiten ausgebildet und somit mit gleichen Bezugszeichen versehen.

Es ist auch möglich, die Seitengestelle 16 in Produktionsstellung nicht nur dicht an dicht, sondern in einem geringen Abstand zueinander anzuordnen. Ein geringer Abstand heißt, daß dieser Abstand wenige Millimeter oder Zentimeter betragen kann, jedoch höchsten so groß ist, daß durch ihn eine Bedienperson nicht hindurchtreten kann.

### Bezugszeichenliste

- 01: Rahmen
- 02: Rahmen
- 03: Druckeinheit, "stehende" Bauweise (06)
- 04: Druckeinheit, "stehende" Bauweise (06)
- 05: Druckeinheit, "stehende" Bauweise (06)
- 06: Druckeinheit, "stehende" Bauweise (06)
- 07: -
- 08: Formzylinder
- 09: Formzylinder
- 10: -
- 11: Gummizylinder
- 12: Gummizylinder
- 13: Kurzfarbwerk
- 14: Kurzfarbwerk
- 15: -
- 16: Seitengestell
- 17: Rollen
- 18: Rahmen
- 19: -
- 20: Druckeinheit, "stehende" Bauweise
- 21: Druckeinheit, "stehende" Bauweise
- 22: Druckeinheit, "stehende" Bauweise
- 23: Druckeinheit, "stehende" Bauweise

- A: Ebene, erste
- B: Ebene, zweite
- c: Bedienabstand, Seitengestell - Seitengestell im Wartungsbetrieb

## Patentansprüche

1. Rollenrotationsdruckmaschine mit einer Mehrzahl von Druckeinheiten (03 bis 06; 20 bis 23) mit je zwei zusammenwirkenden Übertragungszylindern (11; 12) und je zwei zugehörigen Formzylindern (08; 09), wobei die Druckeinheiten (03 bis 06; 20 bis 23) in horizontaler Richtung nebeneinander angeordnet sind, **dadurch gekennzeichnet, daß** ein Abstand zwischen mindestens zwei Druckeinheiten (03 bis 06; 20 bis 23) veränderbar ist.

2. Rollenrotationsdruckmaschine nach Anspruch 1, **dadurch gekennzeichnet, daß** zwei Formzylinder (08; 09) und zwei Übertragungszylinder (11; 12) übereinander angeordnet sind.

3. Rollenrotationsdruckmaschine nach Anspruch 1, **dadurch gekennzeichnet, daß** zwischen den beiden Druckeinheiten (03 bis 06; 20 bis 23) eine Bahn annähernd horizontal verlaufend angeordnet ist.

4. Rollenrotationsdruckmaschine nach Anspruch 1, **dadurch gekennzeichnet, daß** eine Drehachse des ersten Formzylinders 08 oberhalb einer Drehachse des zugeordneten Übertragungszylinders (11) und eine Drehachse des zweiten Formzylinders (09) unterhalb einer Drehachse des zugeordneten Übertragungszylinders (12) innerhalb einer Druckeinheit (03 bis 06; 20 bis 23) angeordnet ist.

5. Rollenrotationsdruckmaschine nach Anspruch 1, **dadurch gekennzeichnet, daß** die Übertragungszylinder (11; 12) und die Formzylinder (08; 09) je einen drehzahl- und/oder lagegeregelten Elektro-Antriebsmotor aufweisen.

6. Rollenrotationsdruckmaschine nach Anspruch 1, **dadurch gekennzeichnet, daß** die Übertragungszylinder (11; 12) und die Formzylinder (08; 09) je Druckeinheit (03 bis 06; 20 bis 23) jeweils paarweise (08, 11 bzw. 09, 12) durch einen gemeinsamen Elektro-Antriebsmotor antreibbar sind.

7. Rollenrotationsdruckmaschine nach Anspruch 1, **dadurch gekennzeichnet, daß** über den in einer ersten Ebene (A) angeordneten Druckeinheiten (03 bis 06) in einer zweiten Ebene (B) weitere Druckeinheiten (20 bis 23) angeordnet sind.

## Claims

1. Web-fed rotary printing machine having a plurality of printing units (03 to 06; 20 to 23) each having two interacting transfer cylinders (11; 12) and two associated plate cylinders (08; 09), the printing units (03 to 06; 20 to 23) being arranged beside one another in the horizontal direction, **characterized in that** a distance between at least two printing units (03 to 06; 20 to 23) can be varied.

2. Web-fed rotary printing machine according to Claim 1, **characterized in that** two plate cylinders (08; 09) and two transfer cylinders (11; 12) are arranged one above another.

3. Web-fed rotary printing machine according to Claim 1, **characterized in that** a web running approximately horizontally is arranged between the two printing units (03 to 06; 20 to 23).

4. Web-fed rotary printing machine according to Claim 1, **characterized in that** an axis of rotation of the first plate cylinder (08) is arranged above an axis of rotation of the associated transfer cylinder (11), and an axis of rotation of the second plate cylinder (09) is arranged underneath an axis of rotation of the associated transfer cylinder (12) within a printing unit (03 to 06; 20 to 23).

5. Web-fed rotary printing machine according to Claim 1, **characterized in that** the transfer cylinders (11; 12) and the plate cylinders (08; 09) each have a controlled-speed and/or controlled-position electric drive motor.

6. Web-fed rotary printing machine according to Claim 1, **characterized in that** the transfer cylinders (11; 12) and the plate cylinders (08; 09) of each printing unit (03 to 06; 20 to 23) can in each case be driven in pairs (08, 11 and 09, 12) by a common electric drive motor.

7. Web-fed rotary printing machine according to Claim 1, **characterized in that** further printing units (20 to 23) are arranged in a second lane (B) above the printing units (03 to 06) arranged in a first plane (A).

## Revendications

1. Rotative à bobines avec une pluralité d'unités d'impression (03 à 16; 20 à 23), avec chaque fois deux cylindres de transfert (11; 12) coopérant et chaque fois deux cylindres porte-clichés (08; 09) afférents, les unités d'impression (03 à 06; 20 à 23) étant disposées l'une à côté de l'autre en direction horizontale, **caractérisée en ce qu'**un espacement entre au moins deux unités d'impression (03 à 06, 20 à 23) est modifiable).

2. Rotative à bobines selon la revendication 1, **caractérisée en ce que** deux cylindres porte-clichés (08; 09) et deux cylindres de transfert (11; 12) sont disposés l'un au-dessus de l'autre.

3. Rotative à bobines selon la revendication 1, **caractérisée en ce qu'**entre les deux unités d'impression (03 à 06; 20 à 23) est disposée une bande, s'étendant à peu près horizontalement.

4. Rotative à bobines selon la revendication 1, **caractérisée en ce qu'**un axe de rotation du premier cylindre porte-clichés (08) est disposé au-dessus d'un axe de rotation du cylindre de transfert (11) associé et un axe de rotation du deuxième cylindre porte-clichés (09) est disposé au-dessous d'un axe de rotation du cylindre de transfert (12) associé, à l'intérieur d'une unité d'impression (03 à 06; 20 à 23).

5. Rotative à bobines selon la revendication 1, **caractérisée en ce que** les cylindres de transfert (11; 12) et les cylindres porte-clichés (08; 09) présentent chacun un moteur d'entraînement électrique, à régulation de vitesse de rotation et/ou à régulation de position.

6. Rotative à bobines selon la revendication 1, **caractérisée en ce que** les cylindres de transfert (11; 12) et les cylindres porte-clichés (08; 09) de chaque unité d'impression (03 à 06; 20 à 23) sont chacun susceptibles d'être entraînés par paires (08; 11 et/ou 09; 12) au moyen d'un moteur d'entraînement électrique commun.

7. Rotative à bobines selon la revendication 1, **caractérisée en ce que** d'autres unités d'impression (20 à 23) sont disposées dans un deuxième plan (B), au-dessus des unités d'impression (03 à 06) disposées dans un premier plan (A).
